# FASCICULE DE BREVET EUROPEEN

(11) **EP 3 993 662 B1**
(45) Date de publication et mention de la délivrance du brevet: **06.09.2023**
(21) Numéro de dépôt: 20746257.3
(22) Date de dépôt: 01.07.2020
(51) Int. Cl.: A45D 34/04, B65D 51/24

(54) **DISTRIBUTEUR DE PRODUIT FLUIDE**
FLÜSSIGPRODUKTSPENDER
FLUID PRODUCT DISPENSER

(30) Priorité: 01.07.2019 FR 1907285
(43) Date de publication de la demande: 11.05.2022
(73) Titulaire: APTAR France SAS, 27110 Le Neubourg (FR)
(72) Inventeur: PERIGNON, Fabrice, 28340 LA CHAPELLE FORTIN (FR)
(74) Mandataire: CAPRI
(86) Numéro de dépôt international: PCT/FR2020/051145
(87) Numéro de publication internationale: WO 2021/001626

(56) Documents cités:
- FR-A1- 2 981 553
- FR-A1- 3 070 121
- JP-A- 2015 105 106

## Description

La présente invention concerne un distributeur comprenant un réservoir et une pompe ayant un corps de pompe, un ressort de rappel et une tige d'actionnement déplaçable axialement en va-et-vient entre une position étendue de repos et une position enfoncée d'actionnement. Le distributeur comprend également un godet pour recueillir le produit fluide issu de la pompe, le godet étant monté sur la tige d'actionnement de la pompe. Le distributeur comprend aussi un organe amovible comprenant un applicateur reçu dans le godet pour prélever du produit fluide.

Ainsi, l'utilisateur peut saisir le réservoir d'une main et retirer l'organe de préhension de l'autre main pour pouvoir appliquer le produit fluide prélevé par l'applicateur sur une surface d'application souhaité, comme par exemple la peau, les cheveux, les ongles, etc. Le domaine d'application privilégié de la présente invention est celui de la cosmétique, sans toutefois exclure la parfumerie, la pharmacie et les soins capillaires.

Dans l'art antérieur, on connaît le document EP1020135A1, qui décrit un distributeur de produit fluide de ce type, comprenant un réservoir, une pompe montée sur le réservoir et un organe monté sur la pompe pour l'actionner. L'organe comprend un godet monté sur la tige d'actionnement de la pompe et un applicateur monté de manière amovible sur le godet. L'applicateur est poreux et reçu dans le godet avec une certaine déformation. Il définit une surface d'appui sur laquelle on peut appuyer axialement pour entraîner l'organe en déplacement et ainsi actionner la pompe pour charger l'applicateur en produit fluide.

L'applicateur est vissé sur l'organe, au niveau de la paroi externe du bord supérieur du godet. Par conséquent, l'applicateur frotte dans le godet lors des opérations de vissage et dévissage. Il s'ensuit une torsion de l'applicateur qui peut le déformer ou le détériorer. Aussi, pour délivrer une dose, il y a nécessité de verrouiller l'applicateur par vissage.

D'autre part, tout le poids de l'organe et de l'applicateur repose entièrement sur la tige d'actionnement de la pompe dans le distributeur du document EP1020135A1. Il peut également y avoir des frottements entre l'organe et le réservoir, étant donné que l'organe est engagé étroitement autour du reversoir. Ce poids et les frottements peuvent empêcher la pompe de revenir dans son état de repos fermée et étanche. Il est donc possible, voire probable, que la pompe reste ouverte entre deux utilisations, de sorte que son contenu, ainsi que celui du réservoir, reste en communication avec environnement extérieur, ce qui peut être préjudiciable en terme de conservation et d'intégrité du produit fluide, notamment lorsqu'il s'agit de produits cosmétiques.

De plus, ce distributeur peut être actionné involontairement, notamment lors de son transport/stockage. L'applicateur peut alors être surchargé en produit.

FR 2 981 553 décrit aussi un distributeur de produit fluide.

La présente invention cherche à améliorer ce type de distributeur en protégeant l'applicateur dans son godet et le produit fluide dans la pompe et le réservoir.

Pour ce faire, la présente invention prévoit un distributeur de produit fluide comprenant :
- un réservoir de produit fluide,
- une pompe ayant un corps de pompe et une tige d'actionnement déplaçable axialement en va-et-vient entre une position étendue de repos et une position enfoncée d'actionnement,
- un godet pour recueillir le produit fluide issu de la pompe, le godet étant monté sur la tige d'actionnement, et
- un organe amovible apte à venir en prise avec le godet et comprenant un applicateur reçu dans le godet pour prélever du produit fluide, l'applicateur étant élastiquement déformable et contraint dans le godet par des moyens de verrouillage par rotation comprenant plusieurs brides fixes solidaires du réservoir et plusieurs ailettes solidaires de l'organe amovible, les ailettes étant aptes à venir en prise sous les brides fixes par rotation de l'organe amovible, le godet et l'organe amovible étant pourvus de moyens de connexion en rotation, de sorte que l'organe amovible entraine le godet en rotation sur la tige d'actionnement, dès lors que l'organe amovible est en prise avec le godet.

Ainsi, on garantit que l'applicateur ne frotte pas contre la paroi interne du godet lors des opérations de verrouillage et déverrouillage. L'applicateur est certes contraint dans le godet, mais ne subit pas de torsion, seulement une compression axiale et/ou radiale. Bien entendu, le godet doit être monté rotatif sur la tige d'actionnement ou en variante, la tige d'actionnement doit pouvoir tourner dans le corps de pompe avec le godet.

Avantageusement, les moyens de connexion en rotation comprennent plusieurs logements de réception formés par le godet et plusieurs profils de connexion formés par l'organe amovible, les profils de connexion venant se loger dans les logements de réception, dès lors que l'organe amovible est en prise avec le godet. De préférence, les profils de connexion sont formés ou constitués par les ailettes. En pratique, l'orientation angulaire de l'organe amovible par rapport au réservoir est imposée par les brides fixes. Par conséquent, l'utilisateur doit faire tourner l'organe amovible jusqu'à ce que ces ailettes s'engagent entres les brides fixes. Cette orientation d'engagement peut être limitée à quelques degrés, par exemple 1 à 10°. Les ailettes s'engagent donc entre les brides fixes et viennent aussitôt se loger dans les logements de réception du godet, qui est correctement orienté par rapport aux brides fixes. Dès cet instant, l'organe amovible et le godet sont solidaires en rotation. L'utilisateur peut entraîner l'organe amovible en rotation (avec le godet) pour amener ses ailettes sous les brides fixes. Le distributeur est alors dans sa position verrouillée de repos. Plus tard, lorsque l'utilisateur veut se servir du distributeur, il commence par faire tourner l'organe amovible (avec le godet) pour désengager ses ailettes d'en-dessous des brides fixes. Dès que les ailettes se sont libérées des brides fixes, l'utilisateur peut soit appuyer sur l'organe amovible pour actionner la pompe et charger l'applicateur en produit fluide, puis désolidariser l'organe amovible du godet, soit directement désolidariser l'organe amovible du godet. Dans les deux cas, le godet reste en place par rapport au réservoir, de sorte que lors de la remise en place de l'organe amovible sur le godet, les logements de réception sont correctement positionnés par rapport aux brides fixes pour pouvoir recevoir les ailettes de l'organe amovible. De ce fait, les logements de réception sont toujours correctement positionnés, puisqu'ils conservent leur position au moment où les ailettes les quittent.

Selon un autre aspect intéressant de l'invention, les moyens de verrouillage peuvent en outre comprendre au moins une rampe de verrouillage définissant une section de rampe basse et une section de rampe haute reliées ensemble par une section de rampe inclinée, la section de rampe basse étant positionnée entre deux brides fixes et la section de rampe haute étant positionnée axialement en-dessous d'une bride fixe, de sorte que le godet et l'organe amovible sont bloqués axialement avec une ailette et un logement de réception disposés entre la section de rampe haute et la bride fixe, avec la tige d'actionnement en position étendue de repos.

Alors que les brides fixes assurent un verrouillage axial vers le haut, les rampes assurent un verrouillage axial vers le bas, de sorte que l'organe amovible et le godet sont bloqués axialement dans une position verrouillée, qui correspond avec précision à la position étendue de repos de la pompe, dans laquelle on sait qu'elle est assurément fermée et étanche. Même au cas où la tige d'actionnement n'a pas regagné sa position étendue de repos après un actionnement, la rampe, de par sa section de rampe inclinée, va tirer la tige d'actionnement vers le haut pour la ramener en position étendue de repos. Cela peut se produire, notamment en raison des frottements qui peuvent survenir entre les différentes pièces en mouvement.

Selon une autre caractéristique avantageuse, l'organe amovible peut comprendre une collerette de butée qui vient en butée axiale sur les brides fixes en position enfoncée d'actionnement de la tige d'actionnement. Ainsi, l'organe amovible est parfaitement stable en position enfoncée. De plus, on peut fixer de la sorte la dose de produit fluide à distribuer.

Selon un mode de réalisation pratique, le distributeur comprend trois brides fixes, trois ailettes, trois logements de réception et trois rampes de verrouillage, de sorte que la rotation de l'organe amovible est limitée à 60°.

D'après une autre caractéristique, l'applicateur peut présenter une hauteur axiale de repos lorsqu'il n'est pas contraint dans le godet et une hauteur axiale réduite lorsqu'il est contraint dans le godet par les moyens de verrouillage, la hauteur axiale réduite représentant entre 75% à 95 % de la hauteur axiale de repos. Avantageusement, l'applicateur présente un taux de compression, aussi bien axial que radial, d'au moins 15%. De préférence, l'applicateur remplit complètement le godet, lorsqu'il y est contraint par les moyens de verrouillage.

On peut noter que l'applicateur est élastiquement déformable et qu'il est contraint dans le godet par des moyens de verrouillage. Ainsi, lorsque l'organe amovible est en place sur le godet, l'applicateur présente un volume, et de ce fait une surface, qui sont réduits comparés à ceux lorsque l'applicateur n'est soumis à aucune contrainte. L'applicateur se détend vers sa configuration de repos, dès qu'il est extrait du godet, qui remplit une fonction d'enceinte de confinement par déformation élastique réversible de l'applicateur.

Selon un autre aspect intéressant, le distributeur comprend une bague de fixation supportant la pompe et montée sur le réservoir, la bague de fixation formant la ou les rampes de verrouillage. Avantageusement, une couronne de verrouillage est montée sur la bague de fixation, cette couronne de verrouillage formant les brides fixes.

Avantageusement, le godet a une forme sensiblement arrondie et l'applicateur a une forme sensiblement ogivale ou conique au repos, l'applicateur se déformant dans le godet jusqu'à prendre la forme arrondie du godet, l'applicateur formant avantageusement une pointe d'extrémité susceptible de venir seule en contact du godet, lorsqu'il n'est pas contraint dans le godet. L'applicateur peut aussi former une ou plusieurs faces planes. La forme de l'applicateur est à adapter en fonction du produit fluide distribué et de la nature de la cible.

Selon un aspect pratique, l'organe amovible peut comprendre un élément de préhension et un support d'applicateur dans le lequel est monté l'applicateur, l'élément de préhension étant monté de manière amovible sur le support d'applicateur. On peut ainsi retirer le support d'applicateur (avec son applicateur) de l'élément de préhension pour le nettoyer ou le remplacer. On peut par exemple prévoir dans un kit plusieurs applicateurs identiques ou différents.

L'esprit de l'invention réside dans le fait de rendre l'organe amovible solidaire du godet en rotation afin d'éviter toute endommagement par torsion. La rampe de verrouillage permet de garantir que la pompe est fermée et étanche, lorsqu'on ne se sert pas du distributeur.

L'invention sera maintenant plus amplement décrite en référence aux dessins joints qui donnent, à titre d'exemple non limitatif, un mode de réalisation de l'invention.

Sur les figures :
La figure 1 est une vue en section transversale verticale à travers un distributeur de l'invention à l'état verrouillée,
La figure 2 est une vue partiellement en coupe et en plan de la bague de fixation et de la frette d'habillage,
Les figures 3 et 4 sont des vues partielles en perspective du distributeur à l'état ouvert,
La figure 5 est une vue similaire à celle de la figure 1 à l'état déverrouillé, et
La figure 6 est une vue similaire à celle des figures 1 et 5 à l'état actionné.

Comme on peut le voir sur la figure 1, le distributeur comprend les éléments constitutifs suivants, à savoir un réservoir de produit fluide R, une pompe P, une bague de fixation F, une couronne de verrouillage 3, un godet 1 et un organe amovible 2.

Le réservoir R et la pompe P ne sont pas des éléments critiques pour la présente invention. Le réservoir R peut être réalisé en n'importe quel matériau approprié, comme le verre, le plastique, le métal, etc. Le réservoir R définit une ouverture sous la forme d'un col R1.

La pompe P est une pompe classique, comprenant un corps de pompe P1, un ressort de rappel P2 et une tige d'actionnement P3 qui se déplace dans le corps de pompe P1 en va-et-vient à l'encontre du ressort de rappel P2 entre une position étendue de repos et une position enfoncée d'actionnement.

Pour la fixation sur le col R1, la bague de fixation F reçoit fixement le corps de pompe P1 et vient s'accrocher sur ou autour du col R1 de manière fixe et étanche. Plus précisément, la bague de fixation F comprend une section d'assemblage F1 qui vient en prise, par exemple filetée, avec le col R1. Elle comprend également une section de réception F2, dans laquelle le corps de pompe P1 est reçu, par exemple par encliquetage étanche. Elle forme aussi un plateau annulaire F3 qui permet de comprimer un joint de col J sur le bord supérieur du col R1.

Selon l'invention, la bague de fixation F forme une ou plusieurs rampes de verrouillage F40 : dans l'exemple des figures, il y a trois rampes de verrouillage F40. Comme on peut le voir sur la figure 2, les trois rampes F40 sont formées par le bord supérieur profilé (ou crénelé) d'une douille cylindrique F4. Chaque rampe F40 définit une section de rampe basse F41 et une section de rampe haute F43 reliées ensemble par une section de rampe inclinée F42)

La bague de fixation F comprend également une section de support F5 qui s'étend ici autour de la douille F4. Cette section de support F5 reçoit la couronne de verrouillage 3 qui forme trois brides fixes 31 en forme de croissant de lune disposées en triangle. Comme on peut le voir sur les figures 3 et 4, les brides 31 font saillie vers l'intérieur et sont disposées à 120° les unes des autres. Entre deux brides adjacentes est formée une fenêtre ou échancrure d'accès 32, de sorte qu'il y a autant de fenêtres d'accès 32 que de brides 31, également disposées à 120° les unes des autres. Les brides 31 peuvent être séparées les unes des autres par les fenêtres d'accès 32 ou être jointives, de sorte que les fenêtres d'accès 32 sont formées au niveau des jonctions de deux brides adjacentes. Les brides 31 et les fenêtres 32 forment ensemble un bord intérieur profilé ayant grossièrement la forme d'un triangle avec des côtés galbés vers l'extérieur et les pointes tronquées ou émoussées. Le nombre de brides et de fenêtres n'est pas limitatif.

Selon l'invention, le godet 1 est monté sur la pompe P de manière à recueillir le produit fluide distribué par la pompe. Le godet 1 comprend un manchon de raccordement 12 qui vient en prise avec l'extrémité libre de la tige d'actionnement P3 de la pompe P. Le manchon 12 est monté rotatif sur la tige d'actionnement ou, en variante, le manchon 12 peut entraîner la tige d'actionnement en rotation. Ce manchon 12 se prolonge par un orifice d'alimentation 120 qui débouche au fond d'une coupelle de réception 11, qui peut présenter une forme de dôme inversé, qui est arrondi, sensiblement hémisphérique sur les figures, mais qui peut également être ogival, oblong ou ovoïdal.

Le bord supérieur du godet 1 comprend trois languettes 13 qui font saillie vers l'extérieur et disposées à 120° les unes des autres. Chaque languette 13 forme un logement de réception 130. Les languettes 13 sont disposées en-dessous des brides fixes 31 et ne peuvent pas s'engager dans les ouvertures d'accès 32, de sorte que les languettes 13 peuvent se déplacer en rotation en-dessous des brides fixes 31, mais en restant prisonnières. D'autres part, les languettes 13 s'étendent vers l'extérieur au-dessus des rampes de verrouillage F40, de sorte que le godet est bloqué axialement, lorsque ses languettes 13 sont situées axialement au-dessus des sections de rampe hautes F43, comme on peut le voir sur la figure 1. En d'autres termes, les languettes 13 sont coincées axialement entre les brides fixes 31 et les rampes F40.

Dès à présent, on comprend que le déplacement axial du godet 1 vers le bas en direction de la pompe P aura pour effet d'enfoncer la tige d'actionnement P3 et ainsi engendrer la distribution de produit fluide à travers la tige P3, puis à travers l'orifice d'alimentation 120 jusque dans la coupelle 11.

Selon l'invention, l'organe amovible 2 est un sous-ensemble supérieur distinct destiné à coopérer avec l'autre sous-ensemble inférieur, constitué du réservoir R, de la pompe P, de la bague de fixation F, du godet 1 et de la couronne de verrouillage 3. L'organe amovible 2 comprend un élément de préhension 21 destiné à être saisi par l'utilisateur pour manipuler l'organe amovible. L'organe amovible 2 peut comprendre un joint 24 qui vient s'écraser sur le bord du godet 1 en position fermée du distributeur. L'organe amovible 2 comprend également un applicateur A qui présente ici une forme ogivale de révolution. En variante, la surface d'application peut être conique, voire même cylindrique. Elle peut également former une ou plusieurs faces planes. Avantageusement, l'applicateur A est monté de manière amovible dans l'élément de préhension 21 est monté, de sorte que l'applicateur A peut être retiré de l'élément de préhension 21 pour le nettoyer ou pour le remplacer.

Selon l'invention, l'organe amovible 2 forme trois ailettes saillantes 23 disposées à 120° les unes des autres. On peut voir sur les figures 3 et 4 que ces ailettes 23 font également saillie vers le bas par rapport au bord inférieur annulaire de l'élément de préhension 21. Ces trois ailettes 23 sont tout d'abord destinées à coopérer avec la couronne de verrouillage 3. Plus précisément, les trois ailettes 23 doivent être orientées angulairement de manière à venir s'insérer entre les brides 31, dans les trois fenêtres d'accès 32 de la couronne 3. Les ailettes 23 viennent alors s'emboiter dans les logements de réception 130 formés par les languettes 13 du godet 1. Ceci s'opère sans que la tige d'actionnement P3 ne soit enfoncée : elle reste donc dans sa position étendue de repos. L'organe amovible 2 peut alors être entrainé en rotation, de manière à engager les ailettes 23 en-dessous des brides fixes 31. Il faut noter que le godet 1 est aussi entrainé en rotation, du fait de la connexion en rotation obtenue par l'insertion des ailettes 23 dans les logements 130. A la fin de cette rotation, qui peut être de l'ordre de 60°, les ailettes 23 et les languettes 13 sont disposées ou coincées entre les brides fixes 31 et les sections de rampes hautes F43, comme on peut le voir sur la figure 1. On peut dire que les languettes 13, les ailettes 23, les brides 31 et les rampes F40 forment tous ensemble des moyens de verrouillage. D'autre part, les ailettes 23 et les logements 130 forment ensemble des moyens de connexion en rotation, qui évitent que l'applicateur A ne soit endommagé par torsion contre la paroi interne du godet 1.

Par ailleurs, l'applicateur A est réalisé en un matériau élastiquement déformable qui revient à sa forme initiale. Ce matériau présente un taux de compression de 5% à 50%. La compression s'effectue axialement et/ou radialement. Si l'on considère que l'applicateur A présente une hauteur axiale de repos lorsque l'applicateur A n'est pas contraint dans le godet 1 et une hauteur axiale réduite lorsqu'il est contraint dans le godet 1 par les moyens de verrouillage 26, 31, la hauteur axiale réduite représente alors entre 95% et 75% de la hauteur axiale de repos. De ce fait, on dispose d'un applicateur A avec une surface d'application importante, alors que la coupelle 11 du godet 1 est significativement plus petite. Le matériau utilisé pour l'applicateur A peut être une mousse à cellules ouverte ou fermée.

En partant de la figure 1, nous allons maintenant décrire un cycle complet de fonctionnement du distributeur de l'invention.

Sur la figure 1, le distributeur est en position verrouillée : les ailettes 23 et les languettes 13, solidaires en rotation, sont prises en sandwich entre les brides fixes 31 et les sections de rampes hautes F43. Par conséquent, l'organe amovible 2 et le godet 1 sont bloqués axialement. La pompe P est position de repos avec sa tige d'actionnement P3 complètement étendue.

A partir de cette position verrouillée, l'utilisateur peut saisir l'élément de préhension 21 pour lui imprimer un mouvement de rotation dans le sens inverse des aiguilles d'une montre. Ce faisant, les ailettes 23 se désengagent d'en-dessous des brides 31 et les languettes 13 se désengagent des sections de rampes hautes F43. La rotation se poursuit jusqu'à ce que les ailettes 23 soient positionnées entre les brides 31 et les languettes axialement au-dessus des sections de rampes basses F41. Le distributeur est alors déverrouillé et peut être actionné. Ceci est représenté sur la figure 5. Il faut noter que la tige d'actionnement P3 est restée statique durant cette phase de déverrouillage.

A partir de cette position déverrouillée, l'utilisateur peut appuyer axialement sur l'élément de préhension 21, ce qui a pour effet de déplacer le godet 1 vers la pompe P et d'enfoncer la tige d'actionnement P3. En réponse, une dose de produit fluide est refoulée par la pompe P dans le godet 1, où elle est aussitôt prélevée par l'applicateur A.

L'utilisateur peut alors relâcher sa pression sur l'organe amovible 2, qui est ramené dans sa position de repos par le ressort de rappel P2 de la pompe P. Le distributeur est à nouveau dans la position déverrouillée de la figure 5. Il peut de ce fait retirer l'organe amovible 2 du godet 1 pour amener l'applicateur en contact de la surface d'application souhaitée (peau, ongles, cheveux, etc.).

Une fois l'application terminée, l'utilisateur remet l'organe amovible 2 en place en veillant à l'orienter correctement, afin que ses ailettes 23 puissent passer entre les brides fixes 31 et se loger dans les logements 130. Ensuite, une simple rotation dans le sens des aiguilles d'une montre permet de ramener les ailettes 23 et les languettes 13 entre les brides 31 et les sections de rampes hautes F43. Il faut à cet égard noter que les sections de rampes inclinées F42 vont progressivement ramener les languettes 13 sur les sections de rampes hautes F43, au cas où la tige d'actionnement P3 ne serait pas revenue d'elle-même en position étendue de repos.

Grâce à l'invention, on dispose d'un distributeur/applicateur de produit fluide dont les moyens de verrouillage permettent obtenir les avantages suivants :
- L'applicateur A ne frotte pas contre le godet, étant donné qu'ils sont solidaires en rotation,
- Le produit fluide est isolé dans la pompe, étant donné que la tige d'actionnement est ramenée en position étendue par les rampes de verrouillage,
- Très peu d'air dans le godet, étant donné que l'applicateur le remplit complètement,
- Nettoyage ou remplacement aisé de l'applicateur.

## Revendications

1. Distributeur de produit fluide comprenant :
- un réservoir de produit fluide (R),
- une pompe (P) ayant un corps de pompe (P1) et une tige d'actionnement (P3) déplaçable axialement en va-et-vient entre une position étendue de repos et une position enfoncée d'actionnement,
- un godet (1) pour recueillir le produit fluide issu de la pompe (P), le godet (1) étant monté sur la tige d'actionnement (P3), et
- un organe amovible (2) apte à venir en prise avec le godet (1) et comprenant un applicateur (A) reçu dans le godet (1) pour prélever du produit fluide, l'applicateur (A) étant élastiquement déformable et contraint dans le godet (1) par des moyens de verrouillage par rotation (13, 23, 31, F4) comprenant plusieurs brides fixes (31) solidaires du réservoir (R) et plusieurs ailettes (23) solidaires de l'organe amovible (2), les ailettes (23) étant aptes à venir en prise sous les brides fixes (31) par rotation de l'organe amovible (2), le godet (1) et l'organe amovible (2) étant pourvus de moyens de connexion en rotation (130, 23), de sorte que l'organe amovible (2) entraine le godet (1) en rotation sur la tige d'actionnement (P3), dès lors que l'organe amovible (2) est en prise avec le godet (1).

2. Distributeur de produit fluide selon la revendication 1, dans lequel les moyens de connexion en rotation comprennent plusieurs logements de réception (130) formés par le godet (1) et plusieurs profils de connexion (23) formés par l'organe amovible (2), les profils de connexion (23) venant se loger dans les logements de réception (130), dès lors que l'organe amovible (2) est en prise avec le godet (1).

3. Distributeur de produit fluide selon la revendication 2, dans lequel les profils de connexion sont formés par les ailettes (23).

4. Distributeur de produit fluide selon l'une quelconque des revendications précédentes, dans lequel les moyens de verrouillage (13, 23, 31, F4) comprennent en outre au moins une rampe de verrouillage (F40) définissant une section de rampe basse (F41) et une section de rampe haute (F43) reliées ensemble par une section de rampe inclinée (F42), la section de rampe basse (F41) étant positionnée entre deux brides fixes (31) et la section de rampe haute (F43) étant positionnée axialement en-dessous d'une bride fixe (31), de sorte que le godet (1) et l'organe amovible (2) sont bloqués axialement avec une ailette (23) et un logement de réception (130) disposés entre la section de rampe haute (F43) et la bride fixe (32), avec la tige d'actionnement (P3) en position étendue de repos.

5. Distributeur de produit fluide selon l'une quelconque des revendications précédentes, dans lequel l'organe amovible (2) comprend une collerette de butée (22) qui vient en butée axiale sur les brides fixes (32) en position enfoncée d'actionnement de la tige d'actionnement (P3).

6. Distributeur de produit fluide selon la revendication 4, comprenant trois brides fixes (31), trois ailettes (23), trois logements de réception (130) et trois rampes de verrouillage (F4), de sorte que la rotation de l'organe amovible (2) est limitée à 60°.

7. Distributeur de produit fluide selon l'une quelconque des revendications précédentes, dans lequel l'applicateur (A) présente une hauteur axiale de repos lorsqu'il n'est pas contraint dans le godet (1) et une hauteur axiale réduite lorsqu'il est contraint dans le godet (1) par les moyens de verrouillage (13, 23, 31, F4), la hauteur axiale réduite représentant entre 75% à 95 % de la hauteur axiale de repos.

8. Distributeur de produit fluide selon l'une quelconque des revendications précédentes, dans lequel l'applicateur (A) présente un taux de compression, aussi bien axial que radial, d'au moins 15%.

9. Distributeur de produit fluide selon l'une quelconque des revendications précédentes, dans lequel l'applicateur (A) remplit complètement le godet (1), lorsqu'il y est contraint par les moyens de verrouillage (13, 23, 31, F4).

10. Distributeur de produit fluide selon la revendication 4 ou 5, comprenant une bague de fixation (F) supportant la pompe (P) et montée sur le réservoir (R), la bague de fixation (F) formant la au moins une rampe de verrouillage (F4).

11. Distributeur de produit fluide selon la revendication 10, dans lequel une couronne de verrouillage (3) est montée sur la bague de fixation (F), cette couronne de verrouillage (3) formant les brides fixes (32).

## Patentansprüche

1. Fluidproduktspender umfassend:
- einen Fluidprodukt-Vorratsbehälter (R),
- eine Pumpe (P) mit einem Pumpenkörper (P1) und einem Betätigungsstift (P3), der zwischen einer ausgefahrenen Ruheposition und einer eingedrückten Betätigungsposition axial hin- und herbewegbar ist,
- einen Becher (1) zur Aufnahme des Fluidprodukts aus der Pumpe (P), wobei der Becher (1) auf dem Betätigungsstift (P3) angebracht ist, und
- ein abnehmbares Organ (2), das geeignet ist, mit dem Becher (1) in Eingriff zu treten und einen Applikator (A) umfasst, der im Becher (1) aufgenommen ist, um Fluidprodukt zu entnehmen, wobei der Applikator (A) elastisch verformbar ist und durch Drehverriegelungsmittel (13, 23, 31, F4) in den Becher (1) gezwungen ist, die mehrere feste Laschen (31), die mit dem Vorratsbehälter (R) fest verbunden sind, und mehrere Rippen (23), die mit dem abnehmbaren Organ (2) fest verbunden sind, umfassen, wobei die Rippen (23) geeignet sind, durch Drehung des abnehmbaren Organs (2) unter die festen Laschen (31) einzugreifen,
wobei der Becher (1) und das abnehmbare Organ (2) mit Drehanschlussmitteln (130, 23) versehen sind, so dass das abnehmbare Organ (2) den Becher (1) auf dem Betätigungsstift (P3) in Drehung versetzt, sobald das abnehmbare Organ (2) mit dem Becher (1) in Eingriff steht.

2. Fluidproduktspender nach Anspruch 1, wobei die Drehanschlussmittel mehrere Aufnahmsitze (130), die von dem Becher (1) gebildet sind, und mehrere Anschlussprofile (23), die von dem abnehmbaren Organ (2) gebildet sind, umfassen, wobei die Anschlussprofile (23) von den Aufnahmesitzen (130) aufgenommen sind, sobald das abnehmbare Organ (2) mit dem Becher (1) in Eingriff steht.

3. Fluidproduktspender nach Anspruch 2, wobei die Anschlussprofile von den Rippen (23) gebildet sind.

4. Fluidproduktspender nach einem der vorhergehenden Ansprüche, wobei die Verriegelungsmittel (13, 23, 31, F4) ferner wenigstens eine Verriegelungsrampe (F40) umfassen, die einen unteren Rampenabschnitt (F41) und einen oberen Rampenabschnitt (F43) definiert, die durch einen geneigten Rampenabschnitt (F42) miteinander verbunden sind, wobei der untere Rampenabschnitt (F41) zwischen zwei festen Laschen (31) und der obere Rampenabschnitt (F43) axial unterhalb einer festen Lasche (31) positioniert ist, so dass der Becher (1) und das abnehmbare Organ (2) mit einer Rippe (23) und einem Aufnahmesitz (130), die zwischen dem oberen Rampenabschnitt (F43) und der festen Lasche (32) angeordnet sind, axial blockiert sind, mit dem Betätigungsstift (P3) in der ausgefahrenen Ruheposition.

5. Fluidproduktspender nach einem der vorhergehenden Ansprüche, wobei das abnehmbare Organ (2) einen Anschlagkragen (22) umfasst, der in eingedrückter Betätigungsposition des Betätigungsstifts (P3) an den festen Laschen (32) axial anliegt.

6. Fluidproduktspender nach Anspruch 4, umfassend drei feste Laschen (31), drei Rippen (23), drei Aufnahmesitze (130) und drei Verriegelungsrampen (F4), so dass die Drehung des abnehmbaren Organs (2) auf 60° begrenzt ist.

7. Fluidproduktspender nach einem der vorhergehenden Ansprüche, wobei der Applikator (A) eine axiale Ruhehöhe, wenn er nicht in den Becher (1) gezwungen ist, und eine verringerte axiale Höhe aufweist, wenn er durch die Verriegelungsmittel (13, 23, 31, F4) in den Becher (1) gezwungen ist, wobei die verringerte axiale Höhe zwischen 75 % bis 95 % der axialen Ruhehöhe darstellt.

8. Fluidproduktspender nach einem der vorhergehenden Ansprüche, wobei der Applikator (A) eine axiale sowie radiale Kompressionsrate von wenigstens 15 % aufweist.

9. Fluidproduktspender nach einem der vorhergehenden Ansprüche, wobei der Applikator (A) den Becher (1) vollständig ausfüllt, wenn er durch die Verriegelungsmittel (13, 23, 31, F4) in ihn hineingezwungen ist.

10. Fluidproduktspender nach Anspruch 4 oder 5, umfassend einen Befestigungsring (F), der die Pumpe (P) trägt und auf dem Vorratsbehälter (R) angebracht ist, wobei der Befestigungsring (F) die wenigstens eine Verriegelungsrampe (F4) bildet.

11. Fluidproduktspender nach Anspruch 10, wobei ein Verriegelungskranz (3) auf dem Befestigungsring (F) angebracht ist, wobei dieser Verriegelungskranz (3) die festen Laschen (32) bildet.

## Claims

1. A fluid product dispenser, comprising:
- a fluid product reservoir (R),
- a pump (P) having a pump body (P1), and an actuating stem (P3) that is axially movable down and up between an extended rest position and a depressed actuated position,
- a cup (1) for accommodate the fluid output by the pump (P), the cup (1) being mounted on the actuating stem (P3), and
- a removable member (2) suitable for engaging with the cup (1) and comprises an applicator (A) held in the cup (1) so as to take up the fluid, the applicator (A) being elastically deformable and constrained in the cup (1) by means of rotational locking means (13, 23, 31, F4) comprising a plurality of fixed flanges (31) solidly attached to the reservoir (R) and a plurality of fins (23) integral with the removable member (2), the fins (23) being suitable for engaging beneath the fixed flanges (31) by rotating the removable member (2),
the cup (1) and the removable member (2) being provided with rotational connection means (130, 23), such that the removable member (2) drives the cup (1) in rotation on the actuating stem (P3), as soon as the removable member (2) is that is engaged with the cup (1).

2. The fluid product dispenser according to claim 1, wherein the rotary connection means comprise a plurality of receiving housings (130) formed by the cup (1) and a plurality of connection profiles (23) formed by the removable member (2), the connection profiles (23) being housed in the receiving housings (130), as soon as the removable member (2) is that is engaged with the cup (1).

3. The fluid product dispenser according to claim 2, wherein the connection profiles are formed by the fins (23).

4. The fluid product dispenser according to any preceding claim, wherein the locking means (13, 23, 31, F4) further comprises at least one locking ramp (F40) defining a low ramp section (F41) and a high ramp section (F43) connected together by an inclined ramp section (F42), the low ramp section (F41) being positioned between two fixed flanges (31) and the high ramp section (F43) being positioned axially beneath a fixed flange (31), so that the cup (1) and the removable member (2) are locked axially with a fin (23) and a receiving housing (130) disposed between the high ramp section (F43) and the fixed flange (32), with the actuating stem (P3) in the extended position of rest.

5. The fluid product dispenser according to any preceding claim, wherein the removable member (2) includes an abutment collar (22) that comes into axial abutment on the fixed flanges (32) when the actuating stem (P3) is in the depressed position.

6. The fluid product dispenser according to claim 4, comprising three fixed flanges (31), three fins (23), three receiving housings (130) and three locking ramps (F4), so that the rotation of the removable member (2) is limited to 60°.

7. The fluid product dispenser according to any preceding claim, wherein the applicator (A) presents a axial rest height when it is not constrained in the cup (1), and a smaller axial height when it is constrained in the cup (1) by the locking means (13, 23, 31, F4), the smaller axial height representing advantageously between 75% to 95% of the rest axial height.

8. The fluid product dispenser according to any preceding claim, wherein the applicator (A) presents a compression ratio, both axially and radially, of at least 15%.

9. The fluid product dispenser according to any preceding claim, wherein the applicator (A) fills the cup (1) completely, when it is constrained therein by the locking means (13, 23, 31, F4).

10. The fluid product dispenser according to claim 4 or claim 5, comprising a fastening ring (F) supporting the pump (P) and mounted on the reservoir (R), the fastening ring (F) forming the at least one locking ramp (F4).

11. A fluid product dispenser according to claim 10, wherein a locking crown (3) is mounted on the fixing ring (F), this locking crown (3) forming the fixed flanges (32).
